# EUROPÄISCHE PATENTANMELDUNG

(11) **EP 1 564 365 A2**
(43) Veröffentlichungstag der Anmeldung: **17.08.2005**
(21) Anmeldenummer: 05010556.8
(22) Anmeldetag: 16.05.2002
(51) Int. Cl.: E21B 10/36, E21B 10/38, E21B 10/58

(54) **Bohrkrone**

(30) Priorität: 17.05.2001 AT 7892001
(62) Teilanmeldung aus: 02769438.9
(71) Anmelder: Atlas Copco Mai GmbH, 9710 Feistritz/Drau (AT)
(72) Erfinder: Papousek, Herbert, 9524 St. Magdalen bei Villach (AT)
(74) Vertreter: Beer, Manfred, Dipl.-Ing.

(57) **Zusammenfassung**

Eine Bohrkrone (1) besitzt an ihrer Stirnfläche ausschließlich gekrümmte Schneiden (2) oder eine Kombination wenigstens einer geraden Schneide mit wenigstens zwei gekrümmten Schneiden (2). Die Schneiden (2) an der Stirnfläche der Bohrkrone (1) sind so angeordnet, dass sie von der Achse der Bohrkrone (1) ausgehen oder dieser unmittelbar benachbart enden. Von einem zum Befestigen der Bohrkrone (1) an einem Ankerstab eines Injektionsbohrankers dienenden Sackloch (5) gehen drei Kanäle (10) aus, deren Mündungen (11) nicht im Bereich der Stirnfläche der Bohrkrone (1) angeordnet sind, sondern im Bereich des Mantels (13) derselben, der sich zu den Schneiden (2) hin konisch erweitert. Dabei sind die Mündungen (11) der Kanäle (10) im Bereich von konkaven Flächenabschnitten (12) der Mantelfläche (13) der Bohrkrone (1) angeordnet, so dass sie gegenüber dem Umfang der Stirnfläche der Bohrkrone (1) zurückversetzt angeordnet sind.

## Beschreibung

Die Erfindung betrifft eine Bohrkrone mit den Merkmalen des einleitenden Teils von Anspruch 1.

Bohrkronen, insbesondere Schlag- oder Drehschlagbohrkronen, die an ihrer Stirnfläche Schneiden zum Lösen und/oder Zerkleinern des abzubauenden Materials aufweisen, sind in verschiedenen Ausführungsformen bekannt, und werden beispielsweise am vorderen Ende von selbstbohrenden Injektionsbohrankem verwendet, die zum Sichern von Gestein gegen Gebirgsdrücke gesetzt werden.

Bohrkronen, insbesondere Schlag- oder Drehschlagbohrkronen, die an ihrer Stirnfläche Schneiden zum Lösen und/oder Zerkleinern des abzubauenden Materials tragen, weisen wenigstens einen Kanal auf, der in der Stirnfläche und/oder in der Seitenfläche der Bohrkrone mündet. Aus diesem Kanal tritt während des Bohrens ein Spülmedium (z.B. Wasser oder Luft) aus, das die Bohrkrone während des Bohrens kühlt und Bohrklein aus dem Bohrloch herausspült. Nachdem das Bohrloch die gewünschte Tiefe erreicht hat, wird aus dem Kanal abbindende Masse (z.B. Mörtel oder Beton) ausgepresst, die nach dem Abbinden den Injektorbohranker im Bohrloch festlegt. Diese bekannten Bohrkronen weisen den Nachteil auf, dass der Kanal, aus dem das Spülmedium austreten soll, häufig durch Bohrklein verlegt (verstopft) wird, insbesondere wenn in weichem Gestein, wie Sandstein, gebohrt wird.

Aus der AT 001 513 U1 und der dieser entsprechenden WO 97/19247 A ist es bekannt, die Mündungen solcher Kanäle in der Stirnfläche einer Bohrkrone zwischen dort vorgesehenen Schneiden anzuordnen. Dies gilt auch für die Bohrkrone, die aus der GB 189 021 A bekannt ist.

Eine Bohrkrone der eingangs genannten Gattung ist aus der GB 633 999 A bekannt. Die bekannte Bohrkrone besitzt einen Kanal für das Spülmedium und an ihrer Stirnfläche Schneiden. Die Mündung des Kanals für Spülmedium liegt in einer Ausführungsform in einer Vertiefung in der Seitenfläche der Bohrkrone und ist zu dieser Vertiefung symmetrisch angeordnet. Eine ähnliche Ausführung von Spülkanälen weist die Bohrkrone der GB 981 489 A und die Bohrkrone der AU 450 556 auf, wobei die aus der AU 450 556 bekannte Bohrkrone an ihrer Seitenfläche nicht in Vertiefungen angeordnete Mündungen von Kanälen für Spülmedium besitzt.

Der Bohrkopf der FR 1 411 867 A besitzt einen sich teilenden Spülkanal, dessen Mündungen in Vertiefungen an der Seitenfläche des Bohrkopfes, zu den Vertiefungen symmetrisch, angeordnet sind.

Aus der US 4 185 708 A ist eine Bohrkrone bekannt, die einen zur Drehachse der Bohrkrone koaxialen Kanal für Spülmedium aufweist, wobei das Spülmedium in der Mitte der Stirnfläche der Bohrkrone austreten soll. In den Seitenflächen der Bohrkrone der US 4 185 708 sind vertiefte Taschen ausgebildet. Über in diesen Taschen mündende Spülkanäle, die mit dem zur Drehachse koaxialen Kanal verbunden sind, soll Bohrklein aus dem Bohrloch entfernt werden. Die Mündungen dieser Spülkanäle sind zu den Taschen außermittig angeordnet und jeweils zu dem bezogen auf die Drehrichtung der Bohrkrone hinteren Rand der Taschen versetzt. Die Mündungen der Spülkanäle weisen also bezogen auf die Drehrichtung der Bohrkrone nach vorne.

Der Erfindung liegt die Aufgabe zugrunde, Bohrkronen der eingangs genannten Gattung derart weiterzubilden, dass keine Gefahr besteht, dass der Kanal beim Bohren durch Bohrklein verlegt (verstopft) wird.

Gelöst wird diese Aufgabe erfindungsgemäß mit einer Bohrkrone, welche die Merkmale des Anspruches 1 aufweist.

Bevorzugte und vorteilhafte Ausgestaltungen der erfindungsgemäßen Bohrkrone sind Gegenstand der Unteransprüche.

Bei der erfindungsgemäßen Bohrkrone, die insbesondere für die Verwendung bei Injektionsbohrankern gedacht ist, liegt die wenigstens eine Mündung des wenigstens einen Kanals, durch den zunächst Spülmedium und dann erhärtende Masse, z.B. abbindender (Zement-)Mörtel, ausgepresst wird, um den Injektionsbohranker in dem Bohrloch festzulegen, in einer Fläche der Bohrkrone, die gegenüber dem Umfang der Bohrkrone zurückversetzt ist. Überdies ist die Mündung in dem zurückversetzten Bereich außermittig derart angeordnet ist, dass die Mündung zu der - bezogen auf die Drehrichtung der Bohrkrone - vorderen Kante des vertieften Bereiches hin versetzt angeordnet ist. Die Mündung der erfindungsgemäßen Bohrkrone weist bezogen auf die Drehrichtung nach hinten. So wird verhindert, dass sich der Kanal beim Benützen der Bohrkrone zum Bohren mit Bohrklein zusetzen kann. Damit wird erreicht, dass der Durchtritt durch den wenigstens einen Kanal in der Bohrkrone beim Spülen während des Bohrvorganges und beim Auspressen von abbindender Masse mit Sicherheit nicht behindert wird.

Weitere Merkmale, Einzelheiten und Vorteile der erfindungsgemäßen Bohrkronen ergeben sich aus der nachstehenden Beschreibung von Bohrkronen gemäß der Erfindung.

Es zeigt:
Fig. 1 eine Bohrkrone in Schrägansicht,
Fig. 2 die Bohrkrone aus Fig. 1 in Seitenansicht,
Fig. 3 die Bohrkrone aus Fig. 1 in einer weiteren Seitenansicht,
Fig. 4 einen Schnitt der Linie XXX-XXX in Fig. 3
   und
Fig. 5 einen weiteren Schnitt durch die Bohrkrone der Fig. 1, 2 und 3.

In der in den Fig. 1 bis 5 gezeigten Ausführungsform besitzt die Bohrkrone 1 an ihrer Stirnfläche drei mit gleichem Krümmungsradius und gleichsinnig gekrümmte Schneiden 2, deren Schneidkanten 3 zur Mitte der Stirnfläche hin verlaufen und die mit Abstand von der Mitte, d.h. der Achse 4 der Bohrkrone 1 enden.

In der Bohrkrone 1 ist ein Sackloch 5 vorgesehen, das von dem der Stirnfläche gegenüberliegenden Ende der Bohrkrone 1 ausgeht und das ein Innengewinde trägt. So kann die Bohrkrone 1 auf eine mit Außengewinde versehene Ankerstange, wie sie für Injektionsbohranker verwendet wird, geschraubt werden. Von dem Sackloch 5 gehen im gezeigten Ausführungsbeispiel drei Kanäle 10 aus, die zur Achse 4 der Bohrkrone 1 unter einem spitzen Winkel, beispielsweise einem Winkel von 30°, geneigt sind (vgl. Fig. 4). Die Kanäle 10 sind in der Bohrkrone 1 so ausgerichtet, dass ihre Mündungen 11 an der Seitenfläche der Bohrkrone 1 jeweils im Bereich zwischen zwei benachbarten Schneiden 2 münden.

Die Mündungen 11 der Kanäle 10 liegen, wie dies beispielsweise die Fig. 1 bis 3 und insbesondere die Schnittdarstellung von Fig. 4 zeigen, im Bereich konkav gekrümmter Flächenabschnitte 12, die zur von den Schneidkanten 3 definierten Ebene, also im Wesentlichen zur Stirnfläche der Bohrkrone 1 annähernd normal stehen. Dadurch und durch den Umstand, dass die Außenfläche 13 der Bohrkrone 1 als sich zur Stirnfläche hin erweiternder Konus (Kegelstumpf), der beispielsweise einen Öffnungswinkel von 10° hat, ausgebildet ist (vgl. Fig. 4 und 5), sind die Mündungen 11 der Kanäle 10 so angeordnet, dass sich die Kanäle 10 beim Bohren nicht mit Bohrklein zusetzen können. Dies im Gegensatz zu der Ausführungsform bekannter Bohrkronen (vgl. z.B. AT 001 513 U1), bei welchen die Kanäle im Bereich der Stirnfläche einer Bohrkrone münden.

Bei der Bohrkrone 1 sind die Mündungen 11 der Kanäle 10 zu den konkav gekrümmten Flächenabschnitten 12 außermittig (vgl. Fig. 3) angeordnet. Die Mündungen 11 der Kanäle 10 liegen in dem in Drehrichtung der Bohrkrone 1 (in den Fig. 1 bis 5 ist die Bohrkrone 1 für eine Drehung im Uhrzeigersinn ausgelegt) vorne liegenden Abschnitt der konkaven Flächenabschnitte 12, also gleichsam im Schatten der Kanten zwischen der Mantelfläche 13 der Bohrkrone 1 und den konkaven Flächenabschnitten 12. So wird der Eintritt von Bohrklein in die Kanäle 10 noch besser verhindert als bei in konkaven Flächenabschnitten mittig angeordneten Mündungen von Kanälen.

Zwischen den Kanälen 10 sind weitere Kanäle 10' vorgesehen, die in der Außenfläche 13 der Bohrkrone 1 zwischen den konkav gekrümmten Flächenabschnitten 12 ausmünden, wie dies beispielsweise aus Fig. 2 und 3 erkennbar ist. Die Kanäle 10' münden in einem konkav eingezogenen Abschnitt der Außenfläche 13 der Bohrkrone 1 aus.

Die Kanäle 10 der in den Fig. 1 bis 5 gezeigten Bohrkrone 1 sind bezogen auf die Achse der Bohrkrone 1 zum vorderen Ende (Stirnfläche) der Bohrkrone 1 hinweisend schräggestellt. Die Kanäle 10' dagegen sind zur Achse der Bohrkrone 1 zu ihrem hinteren Ende, von dem das Sackloch 5 ausgeht, hin schräg ausgerichtet, also von der Stirnfläche der Bohrkrone 1 weg geneigt. Die Mündungen 11' der Kanäle 10' liegen in einem sich verjüngenden Abschnitt 13' der Außenfläche 13 der Bohrkrone 1. Auch durch diese Ausrichtung der Kanäle 10' wird der Eintritt von Bohrklein in die Kanäle 10' verhindert. Zusätzlich hat diese Ausrichtung den Vorteil, dass das Spülmedium ohne scharfes Umlenken seiner Strömung aus den Kanälen 10' in das Bohrloch eintreten kann.

Wenngleich in Fig. 1 bis 5 eine Bohrkrone 1 mit Kanälen 10 und 10' gezeigt ist, kann eine erfindungsgemäße Bohrkrone 1 auch ausschließlich mit so wie in dieser Figur gezeigten Kanälen 10 oder ausschließlich mit Kanälen 10' ausgestattet sein.

Bei der gezeigten Ausführungsform einer erfindungsgemäßen Bohrkrone sind die Schneiden 2 durch Hartmetalleinsätze gebildet, die in der Bohrkrone 1, z.B. durch Schrumpfen, befestigt sind. Bei dieser Ausführungsform enden die Schneiden 2 und deren Schneidkanten 3 mit Abstand von der Achse 4 der Bohrkrone 1.

Die Schneiden 2 der Bohrkrone 1 gemäß der Erfindung sind so gekrümmt, dass die konvexen Seiten der Schneiden 2 bzw. der Schneidkanten 3 bezogen auf die Drehrichtung nach vorne weisen.

Neben Ausführungsformen der erfindungsgemäßen Bohrkrone 1 mit ausschließlich gekrümmten Schneiden 2, die sich im Wesentlichen im Zentrum der Stirnfläche der Bohrkrone 1 treffen können, sind auch andere Anordnungen und Kombinationen von Schneiden denkbar.

Beispielsweise besitzt die Bohrkrone 1 zwei bezogen auf die Drehrichtung entgegengesetzt gekrümmte Schneiden, die mit einer ebenfalls vom Zentrum der Stirnfläche der Bohrkrone 1 ausgehenden geraden Schneide kombiniert sind.

In einer Ausführungsform liegt die gerade Schneide bezogen auf die Achse der Bohrkrone 1 dem Bereich der Stirnfläche der Bohrkrone 1 gegenüber, in dem die gegensinnig gekrümmten Schneiden 2 angeordnet sind.

Bei einer anderen Ausführungsform ist eine gerade Schneide mit zwei gleichsinnig gekrümmten Schneiden kombiniert.

Neben Ausführungsformen der erfindungsgemäßen Bohrkrone 1 mit drei Schneiden sind auch Ausführungsformen mit mehr als drei Schneiden, beispielsweise vier Schneiden, möglich. Hier sind Bohrkronen 1 mit ausschließlich gekrümmten Schneiden und Bohrkronen 1 mit einer Kombination wenigstens einer geraden Schneide und wenigstens einer gekrümmten Schneide ebenso möglich wie bei den zuvor beschriebenen Ausführungsformen mit drei Schneiden. Beispielsweise sind zwei gerade, einander bezogen auf die Achse des Bohrkopfes 1 gegenüberliegende Schneiden mit zwei, bezogen auf die Drehrichtung, gleichsinnig gekrümmten Schneiden, die einander ebenfalls bezüglich der Achse 4 gegenüberliegend angeordnet sind, kombiniert.

In einer Ausführungsform sind an der Stirnfläche der Bohrkronen 1 ausschließlich gekrümmte Schneiden, und zwar vier Schneiden, vorgesehen, die alle im Wesentlichen vom Zentrum der Stirnfläche der Bohrkrone 1, d.h. von der Achse derselben ausgehen. Bei dieser Form und Anordnung der Schneiden sind die Schneiden abwechselnd in entgegengesetzte Richtungen gekrümmt, so dass sich jeweils zwei einander bezüglich der Achse der Bohrkrone 1 gegenüberliegende Schneiden zu einem flachen S ergänzen.

Bei einer weiteren Ausführungsform sind vier Schneiden vorgesehen, die alle in die gleiche Richtung gekrümmt sind, wobei die Krümmung der Schneiden so gewählt ist, dass, bezogen auf die Drehrichtung, entweder ihre konvexen oder ihre konkaven Seiten nach vorne weisen.

Bei anderen Ausführungsformen von Bohrkronen 1 der Erfindung sind drei gekrümmte Schneiden vorgesehen, die so angeordnet und ausgerichtet sind, dass sich zwei der drei Schneiden zu einem kontinuierlichen Bogen ergänzen und die dritte gekrümmte Schneide an der konvexen Seite der beiden anderen Schneiden, die sich zu einem kontinuierlichen Bogen ergänzen, angeordnet ist.

Bei einerweiteren Ausführungsform besitzt die Bohrkrone 1 an ihrer Stirnfläche zwei gegensinnig gekrümmte Schneiden und zwei in einer gemeinsamen Achsialebene der Bohrkrone 1 liegende, gerade Schneiden.

Bei einer anderen Ausführungsform besitzt die Bohrkrone 1 eine gerade Schneide, die bis zur Mitte (Achse) der Bohrkrone 1 reicht, und zwei lediglich im äußeren Bereich der Bohrkrone 1 angeordnete, gegensinnig gekrümmte Schneiden, die einander nicht diametral gegenüberliegen, sondern in der der geraden Schneide gegenüberliegenden Hälfte der Stirnfläche der Bohrkrone 1 angeordnet sind.

Die gekrümmten Schneiden 2 können bis zu einer in der Stirnfläche der Bohrkrone 1 angeordneten und zur Achse der Bohrkrone konzentrischen, beispielsweise kreisförmigen Vertiefung 20 reichen.

Bei einer Ausführungsform einer erfindungsgemäßen Bohrkrone 1 sind zwei einander diametral gegenüberliegende, gerade Schneiden, die in einer Axialebene der Bohrkrone 1 liegen, und zwei einander diametral gegenüberliegende, gegensinnig gekrümmte Schneiden, die vom Außenrand der Stirnfläche der Bohrkrone 1 bis zu einer mittigen Vertiefung reichen, vorgesehen.

Zusammenfassend kann ein bevorzugtes Ausführungsbeispiel der erfindungsgemäßen Bohrkrone wie folgt beschrieben werden:

Eine Bohrkrone 1 besitzt an ihrer Stirnfläche ausschließlich gekrümmte Schneiden 2 oder eine Kombination wenigstens einer geraden Schneide mit wenigstens zwei gekrümmten Schneiden 2. Die Schneiden 2 an der Stirnfläche der Bohrkrone 1 sind so angeordnet, dass sie von der Achse der Bohrkrone 1 ausgehen oder dieser unmittelbar benachbart enden. Von einem zum Befestigen der Bohrkrone 1 an einem Ankerstab eines Injektionsbohrankers dienenden Sackloch 5 gehen Kanäle 10 aus, deren Mündungen 11 nicht im Bereich der Stirnfläche der Bohrkrone 1 angeordnet sind, sondern im Bereich der seitlichen Außenfläche 13 derselben, die sich zu den Schneiden 2 hin konisch erweitert. Dabei sind Mündungen 11 von Kanälen 10 im Bereich von konkaven Flächenabschnitten 12 der Mantelfläche 13 der Bohrkrone 1 angeordnet, so dass sie gegenüber dem Umfang der Stirnfläche der Bohrkrone 1 zurückversetzt angeordnet sind.

## Patentansprüche

1. Bohrkrone mit an ihrer Stirnfläche angeordneten Schneiden (2), mit einem Sackloch (5) zum Befestigen der Bohrkrone (1) an einem Ankerstab und mit wenigstens einem von dem Sackloch (5) ausgehenden, an der Außenfläche der Bohrkrone (1) mündenden Kanal (10), wobei die Mündung (11) des Kanals (10) in der Bohrkrone (1) außerhalb der Stirnfläche derselben, die mit Schneiden (2) bestückt ist, angeordnet ist, und wobei der Flächenabschnitt (12) der Seitenfläche (13) der Bohrkrone (1), in welcher die Mündung (11) des Kanals (10) angeordnet ist, gegenüber dem Umfang der Stirnfläche der Bohrkrone (1) in Richtung auf die Achse derselben zurückversetzt angeordnet und konkav gekrümmt ist, **dadurch gekennzeichnet, dass** die Mündung (11) des Kanals (10) im konkav gekrümmten Flächenabschnitt (12) zu diesem außermittig angeordnet ist, wobei die Mündung (11) des Kanals (10) im konkav gekrümmten Flächenabschnitt (12) zu dessen in Drehrichtung der Bohrkrone (1) vorderen Kante hin versetzt angeordnet ist.

2. Bohrkrone nach Anspruch 1, **dadurch gekennzeichnet, dass** die Mündung (11) des Kanals (10) in einer zur von den Schneidkanten (3) der Schneiden (2) definierten Ebene im Wesentlichen senkrecht stehenden Fläche (12) liegt.

3. Bohrkrone nach Anspruch 1 oder 2, **dadurch gekennzeichnet, dass** der in dem konkav gekrümmten Flächenabschnitt (12) der Bohrkrone (1) mündende Kanal (10) mit der Achse der Bohrkrone (1) einen spitzen Winkel einschließt.

4. Bohrkrone nach Anspruch 3, **dadurch gekennzeichnet, dass** der Kanal (10), bezogen auf die Achse der Bohrkrone (1), zur Stirnfläche derselben hin geneigt ist.

5. Bohrkrone nach einem der Ansprüche 1 bis 4, **dadurch gekennzeichnet, dass** wenigstens ein zur Stirnfläche der Bohrkrone (1) hin geneigter Kanal (10) und wenigstens ein zu dem der Stirnfläche gegenüberliegenden Ende der Bohrkrone (1), von dem das Sackloch (5) ausgeht, hin geneigter Kanal (10') vorgesehen ist.

6. Bohrkrone nach Anspruch 5, **dadurch gekennzeichnet, dass** abwechselnd Kanäle (10), die zur Stirnfläche hin geneigt sind, und Kanäle (10'), die entgegengesetzt geneigt sind, vorgesehen sind.

7. Bohrkrone nach Anspruch 5 oder 6, **dadurch gekennzeichnet, dass** die Mündung (11') des wenigstens einen zu dem der Stirnfläche der Bohrkrone (1) gegenüberliegenden Ende hin geneigten Kanals (10') in einem sich verjüngenden Abschnitt (13') der Außenfläche (13) der Bohrkrone (1) liegt.
